# EUROPÄISCHE PATENTSCHRIFT

(11) **EP 2 317 058 B1**
(45) Veröffentlichungstag und Bekanntmachung des Hinweises auf die Patenterteilung: **14.12.2016**
(21) Anmeldenummer: 10188041.7
(22) Anmeldetag: 19.10.2010
(51) Int. Cl.: E05F 7/08

(54) **Treibstangenbeschlag für ein einen gegen einen Rahmen schwenkbaren Flügel aufweisendes Fenster**
Espagnolette fitting for a window comprising a leaf pivotable relative to a frame
Ferrure à crémone pour une fenêtre comprenant un vantail pivotant contre un cadre

(30) Priorität: 03.11.2009 DE 102009046307
(43) Veröffentlichungstag der Anmeldung: 04.05.2011
(73) Patentinhaber: Aug. Winkhaus GmbH & Co. KG, 48291 Telgte (DE)
(72) Erfinder: Paschert, Clemens, 48324, Sendenhorst (DE); Kaup, Ludger, 48165, Münster (DE); Hakenes, Andreas, 48341, Altenberge (DE)

(56) Entgegenhaltungen:
- EP-A2- 1 065 337
- DE-A1-102006 008 889

## Beschreibung

Die Erfindung betrifft einen Treibstangenbeschlag für ein einen gegen einen Rahmen schwenkbaren Flügel aufweisendes Fenster, eine Fenstertür oder dergleichen mit einem ersten Langteil und mit einem zweiten Langteil, wobei die Langteile jeweils einen Treibstangenabschnitt einer Treibstange und einen Stulpschienenabschnitt aufweisen, mit einer ein flexibles Federpaket aufweisenden Eckumlenkung und mit Koppelelementen zur Verbindung der Treibstangenabschnitte mit den Enden des Federpakets der Eckumlenkung, wobei das zweite Langteil mit der Eckumlenkung eine vormontierbare bauliche Einheit bildet und wobei eines der Koppelelemente an dem Treibstangenabschnitt des ersten Langteils befestigt ist und zur formschlüssigen Aufnahme des Federpakets der Eckumlenkung ausgebildet ist und wobei ein Winkelelement an dem Stulpschienenabschnitt des zweiten Langteils lösbar befestigt ist.

Ein solcher Treibstangenbeschlag ist beispielsweise aus der DE 10 2006 008 889 A1 bekannt. Bei diesem Treibstangenbeschlag weist eines der Langteile die Eckumlenkung auf. Die Stulpschienenabschnitte werden bei der Montage in dem Eckbereich miteinander verrastet. Zudem wird das Federpaket der Eckumlenkung mit dem Treibstangenabschnitt des anderen Langteils verbunden. Dies erfordert eine senkrechte Montage des einen Langteils auf das die Eckumlenkung aufweisende Langteil. Die Verrastung der Stulpschienenabschnitte in dem Eckbereich weist nur eine geringe Stabilität auf, so dass eine sichere Vormontage nicht gewährleistet ist. Zudem gestaltet sich die Montage des Treibstangenbeschlages sehr aufwändig.

Weiterhin ist aus der EP 1 065 337 A2 eine Eckverbindung zweier Stulpschienenabschnitte bekannt. Einer der Stulpschienenabschnitte ist mit einem Element verbunden, auf dem ein Rasthaken angeordnet ist. Der Rasthaken lässt sich mit einer Zunge des anderen Stulpschienenabschnitts verbinden. Die Treibstangenabschnitte müssen separat an das Federpaket der Eckumlenkung angebunden werden. Hierdurch gestaltet sich die Montage des Treibstangenbeschlages sehr aufwändig. Weiterhin weist die Verbindung der Stulpschienenabschnitte in dem Eckbereich nur eine geringe Stabilität auf, so dass eine sichere Vormontage nicht gewährleistet ist.

Der Erfindung liegt das Problem zugrunde, einen Treibstangenbeschlag der eingangs genannten Art so weiter zu bilden, dass er einfach vormontierbar ist und eine hohe Stabilität aufweist.

Dieses Problem wird erfindungsgemäß dadurch gelöst, dass der Stulpschienenabschnitt des ersten Langteils einstückig mit einem Winkelelement gefertigt ist, dass das Federpaket der Eckumlenkung einen hervorstehenden Führungszapfen hat, dass der Treibstangenabschnitt des ersten Langteils eine Ausnehmung zur Aufnahme des Führungszapfens hat, dass der Führungszapfen und die Ausnehmung von der Anbindung des Federpakets der Eckumlenkung an dem einen Koppelelement beabstandet sind und dass das Winkelelement das freie Ende des Stulpschienenabschnitts des zweiten Langteils überlappt und im Überlappungsbereich seitlich umgreift.

Durch diese Gestaltung weist der erfindungsgemäße Treibstangenabschnitt mit dem einstückig mit dem Stulpschienenabschnitt gefertigten Winkelelement eine geringe Anzahl an zu montierenden Bauteilen auf. Die einstückige Fertigung des Winkelelements mit dem Stulpschienenabschnitt führt zudem zu einer hohen Stabilität. Das zweite Langteil kann bei der Vormontage mit der Eckumlenkung in das erste Langteil eingesteckt werden, so dass der Treibstangenabschnitt des ersten Langteils mit dem Federpaket der Eckumlenkung verbunden wird. Anschließend lassen sich die Langteile ineinander schwenken und der Stulpschienenabschnitt des zweiten Langteils mit dem Winkelelement des ersten Langteils verbinden. Die Montage des Treibstangenbeschlages gestaltet sich hierdurch besonders einfach. Die Verbindung der Langteile weist eine hohe Stabilität auf, weil das Federpaket der Eckumlenkung einen hervorstehenden Führungszapfen hat, weil der Treibstangenabschnitt des ersten Langteils eine Ausnehmung zur Aufnahme des Führungszapfens hat und weil der Führungszapfen und die Ausnehmung von der Anbindung des Federpakets der Eckumlenkung an dem einen Koppelelement beabstandet sind. Eine zuverlässige Verdrehsicherung der Verbindung des Stulpschienenabschnitts des zweiten Langteils mit dem Winkelelement lässt sich einfach erzeugen, weil das Winkelelement das freie Ende des Stulpschienenabschnitts des zweiten Langteils überlappt und im Überlappungsbereich seitlich umgreift. Weiterhin werden durch diese Gestaltung Kräfte von der Rastverbindung und den Anschlägen fern gehalten. Ein weiterer Vorteil dieser Gestaltung besteht darin, dass der Überlappungsbereich eine hohe Stabilität aufweist und als Auflauframpe bei der Bewegung des Flügels gegen den Rahmen ausgebildet sein kann.

Der erfindungsgemäße Treibstangenbeschlag weist eine besonders hohe Funktionssicherheit auf, wenn ein zur Führung des Federpakets ausgebildetes Gehäuse der Eckumlenkung die Koppelelemente seitlich umgreift.

Die Verbindung der vormontierten baulichen Einheiten gestaltet sich gemäß einer anderen vorteilhaften Weiterbildung der Erfindung besonders einfach, wenn das Winkelelement mit dem Stulpschienenabschnitt des zweiten Langteils eine Rastverbindung hat. Nach der üblichen Verschraubung der Treibstangenabschnitte an dem Fenster sind die Langteile, das Winkelelement und die Eckumlenkung zuverlässig gegeneinander ausgerichtet.

Zur Vereinfachung der Montage des erfindungsgemä en Treibstangenbeschlages trägt es bei, wenn das Winkelelement und der Stulpschienenabschnitt des zweiten Langteils miteinander korrespondierende Anschläge aufweisen.

Der Stulpschienenabschnitt des zweiten Langteils ist im montierten Zustand des erfindungsgemäßen Treibstangenbeschlages zuverlässig an dem Winkelelement gehalten, wenn der Anschlag des Stulpschienenabschnitts des zweiten Langteils von dem Anschlag des Winkelelementes hintergriffen ist.

Das Rastelement könnte beispielsweise die Anschläge aufweisen. Damit hätte die Verbindung des zweiten Langteils mit dem Winkelelement jedoch nur eine geringe Festigkeit. Die Verbindung des zweiten Langteils mit dem Winkelelement hat jedoch gemä einer anderen vorteilhaften Weiterbildung der Erfindung eine besonders hohe Stabilität, wenn die Anschläge von der Rastverbindung beabstandet sind.

Die vormontierten baulichen Einheiten weisen gemäß einer vorteilhaften Weiterbildung der Erfindung eine hohe Stabilität auf und lassen sich einfach handhaben, wenn das andere der Koppelelemente als das Federpaket der Eckumlenkung mit dem Treibstangenabschnitt des zweiten Langteils verbindendes Niet ausgebildet ist. Vorzugsweise hintergreift ein Kopf des Nietes den Stulpschienenabschnitt des zweiten Langteils.

Die Anzahl von vorrätig zu haltenden Bauteilen lässt sich gemäß einer anderen vorteilhaften Weiterbildung der Erfindung besonders gering halten, wenn eine Handhabe zum Antrieb der Treibstange an dem ersten Langteil angebunden ist. Durch diese Gestaltung hat das mit der Handhabe verbundene Langteil mit dem Winkelelement einen stabilen und unbeweglichen Abschluss, welcher einfach an dem Fenster befestigt werden kann. Damit besteht die freie Wahl, ob an dem ersten Langteil das zweite Langteil angeschlossen wird oder nicht. Vorzugsweise hat das erste, mit der Handhabe verbundene Langteil an beiden Enden jeweils ein Winkelelement.

Der Treibstangenabschnitt des ersten Langteils ermöglicht eine unmittelbare Verriegelung des erfindungsgemäßen Treibstangenbeschlages, wenn der Treibstangenabschnitt des ersten Langteils bis in den Eckbereich des Winkelelementes geführt ist und wenn das Winkelelement eine Öffnung zur Durchführung des freien Endes des Treibstangenabschnitts hat. Damit lässt sich im an einem Flügel des Fensters montierten Zustand des erfindungsgemäßen Treibstangenbeschlages das freie Ende des Treibstangenabschnitts des ersten Langteils durch die Öffnung des Winkelelementes führen und in ein entsprechend gestaltetes, am Rahmen des Fensters montiertes Schließblech einführen. Diese Gestaltung ermöglicht damit bei der Verwendung eines um den Eckbereich des Fensters geführten Treibstangenbeschlages die zusätzliche Verriegelung des Flügels in dem Rahmen im Eckbereich des Fensters. Damit weist der erfindungsgemäße Treibstangenbeschlag einen besonders hohen Schutz gegen eine unberechtigte Entriegelung auf.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: ein Fenster mit einem Treibstangenbeschlag,
- Fig. 2: vergrößert einen Eckbereich des Treibstangenbeschlages aus Figur 1,
- Fig. 3: eine Schnittdarstellung durch einen Teilbereich des Treibstangenbeschlages aus Figur 2 entlang der Linie III - III,
- Fig. 4a, 4b: zwei Schritte zur Vormontage des erfindungsgemäßen Treibstangenbeschlages aus Figur 1.

Figur 1 zeigt einen gegen einen Rahmen 1 schwenkbaren Flügel 2 eines Fensters, einer Fenstertür oder dergleichen. Das Fenster weist einen Treibstangenbeschlag 3 zur wahlweisen Verriegelung oder Entriegelung des Flügels 2 gegenüber dem Rahmen 1 auf. Der Treibstangenbeschlag 3 ist U-förmig über drei Holme des Fensters geführt und hat eine Handhabe 4 zum Antrieb einer im Flügel längsverschieblich geführten Treibstange 5. Die Treibstange 5 steuert mehrere Verschlüsse 6 - 8 an. Einer der Verschlüsse 8 ist in einer Ecke des Treibstangenbeschlages 3 angeordnet.

Figur 2 zeigt vergrößert den einen der Verschlüsse 8 aufweisenden Eckbereich des Treibstangenbeschlages 3 aus Figur 1. Hierbei ist zu erkennen, dass der Treibstangenbeschlag 3 ein erstes Langteil 9 und ein zweites Langteil 10 hat. Die Langteile 9, 10 weisen jeweils einen Stulpschienenabschnitt 11, 12 und einen Treibstangenabschnitt 13, 14 auf. Die in Figur 1 dargestellte Handhabe 4 treibt den Treibstangenabschnitt 13 des ersten Langteils 9 an. Die Treibstangenabschnitte 13, 14 sind über eine Eckumlenkung 15 mit einem in einem gebogenen Gehäuse 16 geführten Federpaket 17 verbunden. Die Anbindung der Treibstangenabschnitte 13, 14 an dem Federpaket 17 weist jeweils Koppelelemente 18, 19 auf. Eines der Koppelelemente 19 ist als Niet ausgebildet und hintergreift den Stulpschienenabschnitt 12 des zweiten Langteils 10. Das andere Koppelelement 18 ist in dem Stulpschienenabschnitt 12 des ersten Langteils 9 geführt und verbindet den Treibstangenabschnitt 13 des ersten Langteils 9 mit dem Federpaket 17 der Eckumlenkung 15. Der Stulpschienenabschnitt 11 des ersten Langteils 9 ist einstückig mit einem Winkelelement 20 gefertigt und über das Winkelelement 20 mit dem Stulpschienenabschnitt 12 des zweiten Langteils 10 verbunden.

Das Winkelelement 20 und der Stulpschienenabschnitt 12 des zweiten Langteils 10 weisen einander korrespondierende Anschläge 21, 22 auf. Diese Anschläge 21, 22 sind derart angeordnet, dass sie das freie Ende des Stulpschienenabschnitts 12 des zweiten Langteils 10 gegen das Winkelelement 20 vorspannen. Weiterhin hat die Verbindung des Winkelementes 20 mit dem Stulpschienenabschnitt 12 des zweiten Langteils 10 eine von den Anschlägen 21, 22 beabstandete Rastverbindung 23.

Der Treibstangenabschnitt 13 des ersten Langteils 9 ist bis in den Eckbereich des Winkelelementes 20 geführt und hat an seinem freien Ende einen Riegel 25. Das Winkelelement 20 hat eine Öffnung 24 zur Durchführung des Riegels 25 des Treibstangenabschnitts 13 des ersten Langteils 9. Im montierten Zustand des Treibstangenbeschlages 3 bildet der Riegel 25 mit einem nicht dargestellten, am Rahmen 1 angeordneten Schließblech den in Figur 1 dargestellten Verschluss 8. Das Federpaket 17 der Eckumlenkung 15 weist einen Führungszapfen 26 auf, welcher in eine Ausnehmung 27 des Treibstangenabschnitts 13 des ersten Langteils 9 eindringt. Der Führungszapfen 26 ist von dem freien Ende des Federpaketes 15 beabstandet.

Figur 3 verdeutlicht die Verbindung des Stulpschienenabschnitts 12 des zweiten Langteils 10 mit dem Winkelelement 20 in einer Schnittdarstellung durch den Treibstangenbeschlag 3 aus Figur 2 entlang der Linie II - II. Hierbei ist zu erkennen, dass das Winkelelement 20 das freie Ende des Stulpschienenabschnitts 12 des zweiten Langteils 10 seitlich umgreift.

Die Figuren 4a und 4b zeigen die Vormontage des Treibstangenbeschlages 3 aus Figur 2. In Figur 4a ist zu erkennen, dass das zweite Langteil 10 mit der Eckumlenkung 15 eine vormontierte bauliche Einheit bildet, welche mit dem ersten, das Winkelelement 20 aufweisenden Langteil 9 unabhängig von dem in Figur 1 dargestellten Fenster zu dem in Figur 2 dargestellten Treibstangenbeschlag 3 montiert werden kann. Bei der Montage des Treibstangenbeschlages 3 wird zunächst das freie Ende der Eckumlenkung 15 auf das an dem ersten Langteil 9 angeordnete Koppelelement 18 gesteckt und das Federpaket 17 mit dem Koppelelement 18 formschlüssig verbunden. Dieser Formschluss kann beispielsweise durch ein zu montierendes Niet oder eine einhängbare Verbindung mit einem Haken und einer Öse erfolgen. Dieser Zustand ist in Figur 4b dargestellt. Anschließend wird das zweite Langteil 10 mit der Eckumlenkung 15 unter das Winkelelement 20 geschwenkt, bis die Anschläge 21, 22 des Stulpschienenabschnitts 12 des zweiten Langteils 10 und des Winkelelements 20 gegeneinander gelangen. Anschließend rastet die in den Figuren 2 und 3 dargestellte Rastverbindung 23 zwischen dem Winkelelement 20 und dem Stulpschienenabschnitt 12 des zweiten Langteils 10 ein, so dass der in Figur 2 dargestellte Treibstangenbeschlag 3 entsteht.

## Patentansprüche

1. Treibstangenbeschlag (3) für ein einen gegen einen Rahmen (1) schwenkbaren Flügel (2) aufweisendes Fenster, eine Fenstertür oder dergleichen mit einem ersten Langteil (9) und mit einem zweiten Langteil (10), wobei die Langteile (9, 10) jeweils einen Treibstangenabschnitt (13, 14) einer Treibstange (5) und einen Stulpschienenabschnitt (11, 12) aufweisen, mit einer ein flexibles Federpaket (17) aufweisenden Eckumlenkung (15) und mit Koppelelementen (18, 19) zur Verbindung der Treibstangenabschnitte (13, 14) mit den Enden des Federpakets (17) der Eckumlenkung (15), wobei das zweite Langteil (10) mit der Eckumlenkung (15) eine vormontierbare bauliche Einheit bildet und wobei eines der Koppelelemente (18) an dem Treibstangenabschnitt (13) des ersten Langteils (9) befestigt ist und zur formschlüssigen Aufnahme des Federpakets (17) der Eckumlenkung (15) ausgebildet ist und wobei ein Winkelelement (20) an dem Stulpschienenabschnitt (12) des zweiten Langteils (10) lösbar befestigt ist, **dadurch gekennzeichnet, dass** der Stulpschienenabschnitt (11) des ersten Langteils (9) einstückig mit dem Winkelelement (20) gefertigt ist, dass das Federpaket (17) der Eckumlenkung (15) einen hervorstehenden Führungszapfen (26) hat, dass der Treibstangenabschnitt (13) des ersten Langteils (9) eine Ausnehmung (27) zur Aufnahme des Führungszapfens (26) hat, dass der Führungszapfen (26) und die Ausnehmung (27) von der Anbindung des Federpakets (17) der Eckumlenkung (15) an dem einen Koppelelement (18) beabstandet sind und dass das Winkelelement (20) das freie Ende des Stulpschienenabschnitts (12) des zweiten Langteils (10) überlappt und im Überlappungsbereich seitlich umgreift.

2. Treibstangenbeschlag nach Anspruch 1, **dadurch gekennzeichnet, dass** ein zur Führung des Federpakets (17) ausgebildetes Gehäuse (16) der Eckumlenkung (15) die Koppelelemente (18, 19) seitlich umgreift.

3. Treibstangenbeschlag nach Anspruch 1 oder 2, **dadurch gekennzeichnet, dass** das Winkelelement (20) mit dem Stulpschienenabschnitt (12) des zweiten Langteils (10) eine Rastverbindung (23) hat.

4. Treibstangenbeschlag nach einem der vorhergehenden Ansprüche, **dadurch gekennzeichnet, dass** das Winkelelement (20) und der Stulpschienenabschnitt (12) des zweiten Langteils (10) miteinander korrespondierende Anschläge (21, 22) aufweisen.

5. Treibstangenbeschlag nach Anspruch 4, **dadurch gekennzeichnet, dass** der Anschlag (22) des Stulpschienenabschnitts (12) des zweiten Langteils (10) von dem Anschlag (21) des Winkelelementes (20) hintergriffen ist.

6. Treibstangenbeschlag nach Anspruch 4 oder 5, **dadurch gekennzeichnet, dass** die Anschläge (21, 22) von der Rastverbindung (23) beabstandet sind.

7. Treibstangenbeschlag nach einem der vorhergehenden Ansprüche, **dadurch gekennzeichnet, dass** das andere der Koppelelemente (19) als das Federpaket (17) der Eckumlenkung (15) mit dem Treibstangenabschnitt (14) des zweiten Langteils (10) verbindendes Niet ausgebildet ist.

8. Treibstangenbeschlag nach einem der vorhergehenden Ansprüche, **dadurch gekennzeichnet, dass** eine Handhabe (4) zum Antrieb der Treibstange (5) an dem ersten Langteil (9) angebunden ist.

9. Treibstangenbeschlag nach einem der vorhergehenden Ansprüche, **dadurch gekennzeichnet, dass** der Treibstangenabschnitt (13) des ersten Langteils (9) bis in den Eckbereich des Winkelelementes (20) geführt ist und dass das Winkelelement (20) eine Öffnung (24) zur Durchführung des freien Endes des Treibstangenabschnitts (13) hat.

## Claims

1. Espagnolette fitting (3) for a window, French door or the like having a casement (2) being pivotable against a frame (1), with a first long part (9) and with a second long part (10), wherein the long parts (9, 10) have, respectively, an espagnolette section (13, 14) of an espagnolette (5) and a covering rail section (11, 12), with a corner guide (15) having a flexible spring assembly (17) and with coupling elements (18, 19) for connecting the espagnolette sections (13, 14) with the ends of the spring assembly (17) of the corner guide (15), wherein the second long part (10) forms with the corner guide (15) a pre-mountable structural unit and wherein one of the coupling elements (18) is attached to the espagnolette section (13) of the first long part (9) and configured to receive the spring assembly (17) of the corner guide (15) with positive locking and wherein an angle element (20) is detachably attached to the covering rail section (12) of the second long part (10), **characterized in that** the covering rail section (11) of the first long part (9) is integrally-made with the angle element (20), **in that** the spring assembly (17) of the corner guide (15) has a protruding guiding pin (26), **in that** the espagnolette section (13) of the first long part (9) has a recess (27) for receiving the guiding pin (26), **in that** the guiding pin (26) and the recess (27) are spaced apart from the connection of the spring assembly (17) of the corner guide (15) of the one coupling element (18), and **in that** the angle element (20) overlaps the free end of the covering rail section (12) of the second long part (10) and laterally encompasses in the overlapping area.

2. Espagnolette fitting according to claim 1, **characterized in that** a housing (16) of the corner guide (15) configured for guiding the spring assembly (17) laterally encompasses the coupling elements (18, 19).

3. Espagnolette fitting according to claim 1 or 2, **characterized in that** the angle element (20) has a snap-lock connection (23) with the covering rail section (12) of the second long part (10).

4. Espagnolette fitting according to one of the preceding claims, **characterized in that** the angle element (20) and the covering rail section (12) of the second long part (10) have stoppers (21, 22) corresponding with each other.

5. Espagnolette fitting according to claim 4, **characterized in that** the stopper (22) of the covering rail section (12) of the second long part (10) is engaged from behind by the stopper (21) of the angle element (20).

6. Espagnolette fitting according to claim 4 or 5, **characterized in that** the stoppers (21, 22) are spaced apart from the snap-lock connection (23).

7. Espagnolette fitting according to one of the preceding claims, **characterized in that** the other one of the coupling elements (19) is configured as the rivet connecting the spring assembly (17) of the corner guide (15) with the espagnolette section (14) of the second long part (10).

8. Espagnolette fitting according to one of the preceding claims, **characterized in that** an operating handle (4) is connected to the first long part (9) for actuating the espagnolette (5).

9. Espagnolette fitting according to one of the preceding claims, **characterized in that** the espagnolette section (13) of the first long part (9) is guided as far as into the corner region of the angle element (20), and **in that** the angle element (20) has an opening (24) for leading through the free end of the espagnolette section (13).

## Revendications

1. Ferrure à crémone (3) pour une fenêtre, une porte-fenêtre ou similaire ayant un vantail (2) pivotant contre un cadre (1), dotée d'une première pièce longue (9) et d'une seconde pièce longue (10), dans laquelle les pièces longues (9, 10) possèdent, respectivement, une section à crémone (13, 14) d'une crémone (5) et une section à rail de recouvrement (11, 12), avec un renvoi d'angle (15) ayant un assemblage à ressort flexible (17) et avec des éléments d'accouplement (18, 19) servant à relier les sections à crémone (13, 14) aux extrémités de l'assemblage à ressort (17) du renvoi d'angle (15), dans laquelle la seconde pièce longue (10) forme avec le renvoi d'angle (15) une unité structurelle pré-montable et dans laquelle un des éléments d'accouplement (18) est fixé à la section à crémone (13) de la première pièce longue (9) et configuré pour recevoir l'assemblage à ressort (17) du renvoi d'angle (15) avec un verrouillage par enclenchement et dans laquelle un élément d'angle (20) est fixé de façon amovible à la section à rail de recouvrement (12) de la seconde pièce longue (10), **caractérisée en ce que** la section à rail de recouvrement (11) de la première pièce longue (9) forme un seul tenant avec l'élément d'angle (20), **en ce que** l'assemblage à ressort (17) du renvoi d'angle (15) possède un goujon de guidage en saillie (26), **en ce que** la section à crémone (13) de la première pièce longue (9) possède un renfoncement (27) pour recevoir le goujon de guidage (26), **en ce que** le goujon de guidage (26) et le renfoncement (27) sont espacés du raccordement de l'assemblage à ressort (17) du renvoi d'angle (15) dudit élément de raccordement (18), et **en ce que** l'élément d'angle (20) chevauche l'extrémité libre de la section à rail de recouvrement (12) de la seconde partie longue (10) et englobe latéralement la zone de chevauchement.

2. Ferrure à crémone selon la revendication 1, **caractérisée en ce que** un logement (16) du renvoi d'angle (15) configuré pour guider l'assemblage à ressort (17) englobe latéralement les éléments d'accouplement (18, 19).

3. Ferrure à crémone selon la revendication 1 ou 2, **caractérisée en ce que** l'élément d'angle (20) possède un raccordement à encliquetage (23) avec la section à rail de recouvrement (12) de la seconde pièce longue (10).

4. Ferrure à crémone selon l'une des revendications précédentes, **caractérisée en ce que** l'élément d'angle (20) et la section à rail de recouvrement (12) de la seconde pièce longue (10) possèdent des butées (21, 22) correspondant l'une à l'autre.

5. Ferrure à crémone selon la revendication 4, **caractérisée en ce que** la butée (22) de la section à rail de recouvrement (12) de la seconde pièce longue (10) se met en prise par l'arrière par la butée (21) de l'élément d'angle (20).

6. Ferrure à crémone selon la revendication 4 ou 5, **caractérisée en ce que** les butées (21, 22) sont espacées du raccordement par encliquetage (23).

7. Ferrure à crémone selon l'une des revendications précédentes, **caractérisée en ce que** l'autre élément des éléments de raccordement (19) est configuré comme étant le rivet reliant l'assemblage à ressort (17) du renvoi d'angle (15) à la section à crémone (14) de la seconde pièce longue (10).

8. Ferrure à crémone selon l'une des revendications précédentes, **caractérisée en ce qu'**une poignée fonctionnelle (4) est reliée à la première pièce longue (9) pour actionner la crémone (5).

9. Ferrure à crémone selon l'une des revendications précédentes, **caractérisée en ce que** la section à crémone (13) de la première pièce longue (9) est guidée jusque dans la partie d'angle de l'élément d'angle (20), et **en ce que** l'élément d'angle (20) possède une ouverture (24) pour le passage à travers l'extrémité libre de la section à crémone (13).
